# FASCICULE DE BREVET EUROPEEN

(11) **EP 1 173 085 B1**
(45) Date de publication et mention de la délivrance du brevet: **26.03.2003**
(21) Numéro de dépôt: 00920833.1
(22) Date de dépôt: 18.04.2000
(51) Int. Cl.: A47L 9/06, A47L 9/02

(54) **SUCEUR D'ASPIRATEUR A LAME DE RACLAGE**
STAUBSAUGERMUNDSTÜCK MIT ABSTREIFLEISTE
VACUUM CLEANER NOZZLE WITH SCRAPER BLADE

(30) Priorité: 29.04.1999 FR 9905618
(43) Date de publication de la demande: 23.01.2002
(73) Titulaire: SEB S.A., 69130 Ecully (FR)
(72) Inventeur: FABRON, Jérôme, F-69250 Montanay (FR); DAVID, Fabien, F-27940 Port Mort (FR); CARDOT, Jérôme, F-31670 Labege (FR)
(86) Numéro de dépôt international: FR0001009
(87) Numéro de publication internationale: WO00065979

(56) Documents cités:
- EP-A- 0 786 228
- GB-A- 855 613
- US-A- 4 275 478
- US-A- 5 539 953
- PATENT ABSTRACTS OF JAPAN vol. 1996, no. 05, 31 mai 1996 (1996-05-31) -& JP 08 010196 A (MINOLTA CO LTD), 16 janvier 1996 (1996-01-16)
- PATENT ABSTRACTS OF JAPAN vol. 1999, no. 09, 30 juillet 1999 (1999-07-30) -& JP 11 089759 A (SANYO ELECTRIC CO LTD), 6 avril 1999 (1999-04-06)

## Description

La présente invention concerne un suceur d'aspirateur à poussières, et plus particulièrement une amélioration des performances de dépoussiérage de surfaces de type moquette.

Un suceur d'aspirateur se présente généralement sous la forme d'un boîtier usuellement en plastique comportant notamment une plaque de base qui, associée ou non à un capot, délimite un canal d'aspiration. La plaque de base comporte au moins un canal d'écoulement ouvert vers la surface à nettoyer et en communication aéraulique avec le canal d'aspiration.

Dans le but d'augmenter l'efficacité aéraulique du suceur, il est connu, par le document GB 855,613, un suceur tel que présenté figure 10. Un tel suceur 100 comporte une règle de raclage en matériau de type caoutchouc, présentant deux lèvres 139 et 140 articulées autour d'une attache 121. De part et d'autre de cette règle sont disposées des ouvertures mettant en liaison le canal d'écoulement 141 avec le canal d'aspiration 120. Lors du déplacement du suceur 100 selon la direction F1, sous l'effet du frottement avec la surface à nettoyer, la lèvre 139 vient obturer l'ouverture 260. L'air est alors aspiré sous le bord avant 132 du suceur.

De la sorte, la règle permet, non seulement de rassembler et de racler les poussières sur la surface à nettoyer, mais aussi d'obturer le demi-canal situé à l'arrière de la règle par rapport au sens de déplacement.

Cependant, si un tel suceur est relativement efficace sur des sols lisses, de type parquet ou carrelage, il est plutôt inefficace pour le nettoyage de sols de type moquette ou tapis. Dans la suite de ce document, on désignera par moquette, tout type de surface composée de fibres et/ou de poils, ces surfaces pouvant être des tapis, revêtements muraux, serviettes, moquettes..,

En effet, pour de telles surfaces, la majeure partie de la poussière est localisée entre les poils de la moquette, ou en liaison physique avec la moquette, de sorte qu'il est difficile, avec un simple flux d'air d'aspiration, de déloger cette poussière.

Il est par ailleurs connu, par le document US 5,539,953, un suceur d'aspirateur comprenant une règle de raclage agencée de manière fixe dans le plan médian du canal d'écoulement du suceur et permettant d'écarter les poils de moquette afin d'atteindre la poussière incrustée. Si un tel suceur est plus adapté aux surfaces de type moquette, de par la rigidité de la règle utilisée, il n'est pas très efficace car une partie du flux d'aspiration n'utilise pas l'effet de la règle pour augmenter le pouvoir de décollement de la poussière. De plus, l'effet de la règle n'est pas entièrement satisfaisant.

La présente invention a pour but de remédier aux inconvénients de l'art antérieur en proposant un suceur aux performances améliorées, tout en restant fiable à long terme et d'un coût raisonnable.

Ces buts sont atteints grâce à un suceur d'aspirateur selon la revendication 1.

La lame de raclage susceptible d'être en contact avec le sol se situant en amont, autrement dit en avant du canal par rapport au sens de déplacement, les poils de la moquette sont alors écartés par le passage de la lame, ce qui permet à la poussière de se retrouver dans le canal d'écoulement justement ouvert au canal d'aspiration. La fonction de la lame n'est donc plus de récolter les poussières sous le canal d'écoulement dont l'efficacité est discutable, mais de solliciter les fibres du sol pour en déloger les poussières, immédiatement prises dans un courant aéraulique. Par contre, si le suceur est déplacé dans le mauvais sens, il s'avère préférable de fermer ce canal spécifique pour reporter la puissance d'aspiration sur d'autres canaux d'écoulement plus appropriés du suceur.

Les moyens d'obturation pourraient être basés sur un cylindre entraîné en rotation par les roues du suceur, ce cylindre étant garni de masselottes dont le point de rotation serait situé sur la périphérie et formant des ressauts que dans un sens de rotation, ces ressauts agissant sur un mécanisme d'enclenchement, ou de désenclenchement, d'un volet d'obturation de canal. Un tel mécanisme pourrait s'avérer assez compliqué.

De préférence, la lame est mobile sous l'effet du frottement contre la surface à nettoyer dans un sens, respectivement dans un autre sens, selon le sens de déplacement du suceur, et est reliée à des moyens d'obturation, respectivement d'ouverture, du canal adjacent.

On met ainsi simplement en oeuvre le frottement entre la lame de raclage et le sol à nettoyer pour induire des mouvements mis à profit pour animer les moyens d'obturation.

Par exemple, la lame peut être solidaire de l'extrémité d'une plaque mobile en translation dans des rainures agencées dans le plan inférieur du suceur perpendiculairement au canal d'écoulement, cette plaque présentant à côté de la lame une ouverture correspondante à l'embouchure du canal d'écoulement suivi d'un volet de fermeture. Cette plaque est alors agencée de telle sorte que le frottement du sol, lorsque le suceur est avancé, pousse la lame vers le canal afin que l'ouverture de la plaque vienne en correspondance, et que, lorsque le suceur est tiré en arrière, le frottement du sol éloigne la lame du canal amenant le volet de fermeture en position.
Selon un autre exemple, la lame peut être montée en pivotement autour de son bord supérieur sur un axe parallèle à la surface à nettoyer, cet axe portant un pignon engrenant avec une roue dentée, ou avec un engrenage, animant en sortie un volet d'obturation à l'intersection du canal d'écoulement et du canal d'aspiration.

Selon un mode de réalisation préféré, une plaque est montée mobile en rotation autour d'un axe parallèle au canal, cet axe séparant cette plaque en une lame inférieure de raclage et un volet supérieur d'obturation de canal, cet axe étant agencé sur un côté de l'embouchure du canal d'écoulement, la partie de volet d'obturation étant susceptible de venir en appui contre deux butées agencées respectivement à l'avant et à l'arrière du canal.

Alors, en prenant comme exemple un suceur ayant un sens normal de déplacement vers l'avant (arbitrairement mentionné F1) et dont le canal d'écoulement transversal est équipé en sa face interne avant d'une plaque pivotante, l'effet du frottement sur la partie inférieure de lame de raclage induit une rotation dans le sens horaire à la plaque amenant la partie supérieure de volet d'obturation contre la face interne avant, libérant le passage entre le canal d'écoulement et le canal d'aspiration. Si ce suceur est ensuite tiré en arrière, le frottement du sol sur la partie inférieure de lame de raclage induit une rotation en sens anti-horaire amenant la partie supérieure de volet d'obturation de l'autre côté en butée contre la face interne arrière obturant alors le canal.

On a ainsi réalisé très simplement un dispositif de raclage-ouverture inversé.

Cette action mécanique, qui ne manque pas de se produire dès que le suceur est déplacé, peut être renforcée par la présence d'une mousse, d'un joint, ou d'un feutre au niveau de l'extrémité supérieur du volet d'obturation ou au niveau des parois internes du conduit du suceur en relation avec le volet, de sorte que lors du pivotement de la lame, la mousse, le joint ou le feutre sont légèrement comprimés et assurent une bonne étanchéité et donc une bonne obturation de cette partie du canal.

De préférence, l'axe de la plaque est situé entre un dixième et un tiers de la hauteur de la plaque, laissant la majeure partie de la plaque en fonctionnement de volet d'obturation.

Utilement, la lame de raclage est protubérante d'une hauteur comprise entre un et cinq millimètres lorsque le volet d'obturation est en appui contre une butée. Grâce a cette lame de raclage, on peut mieux définir la garde au sol du suceur au niveau du canal d'écoulement, donc les flux aérauliques.

Selon un autre mode de réalisation, l'axe de la plaque est agencé dans le plan médian du canal qu'elle dédouble en deux canaux, la partie de volet d'obturation étant susceptible de venir en appui contre deux butées agencées respectivement à l'avant et à l'arrière du canal.

Ainsi, on réalise très simplement une obturation sur le canal avant lorsque le suceur est déplacé vers l'avant, laissant le canal arrière, en aval par rapport à la lame de raclage, actif ; et on réalise une obturation sur le canal arrière lorsque le suceur est déplacé vers l'arrière, laissant le canal avant, maintenant en aval par rapport à la lame de raclage tel que vu par rapport à ce nouveau sens de déplacement, actif. Ainsi, en déplaçant le suceur vers l'avant ou vers l'arrière, l'effet technique précédemment décrit se produit, procurant, dans les deux sens de déplacement, une augmentation de l'efficacité de nettoyage.

Selon un autre mode de réalisation, deux canaux débouchent côte-à-côte, et l'axe de la plaque étant agencé entre les deux canaux adjacents, la partie de volet d'obturation étant susceptible de venir en appui contre deux butées agencées respectivement à l'avant du canal avant et à l'arrière du canal arrière.

Avantageusement, les surfaces des deux parties du canal d'écoulement et/ou de la partie du canal d'aspiration immédiatement adjacent à la surface à nettoyer, situées de part et d'autre de la lame sont sensiblement différentes. Une surface plus importante induit alors une force verticale de maintien du suceur au sol plus importante.

Cette structure permet alors de différencier le passage du suceur dans un sens ou dans le sens opposé, le suceur subissant une force d'attraction vers le sol plus forte lorsque le suceur est déplacé dans un sens plutôt que dans le sens opposé.

En augmentant par exemple la surface de la zone d'aspiration lorsque l'utilisateur tire le suceur vers lui, on permet au suceur de s'enfoncer davantage dans la moquette par une surface aspirée plus importante, ce qui permet de compenser la traction naturelle vers le haut, souvent exercée par l'utilisateur lorsqu'il ramène le suceur à lui.

Cette différence de surface peut également être réalisée par une position asymétrique de la plaque ou par le profil du canal d'écoulement, ou bien par des pièces rapportées sur la plaque.

Avantageusement, le niveau d'enfoncement de la lame dans la moquette peut être différent selon le sens de déplacement du suceur, dans le but de provoquer une force de déplacement du suceur par l'utilisateur différente selon le sens de déplacement. Ce niveau, ou garde au sol, peut être obtenu par un angle de rotation de la lame différent selon le sens de déplacement, ou par un axe de rotation de la plaque décentré par rapport à ladite plaque.

Avantageusement, le suceur dispose d'un mécanisme permettant d'ajuster la hauteur de la lame dans le conduit d'écoulement. Ce dispositif permet d'une part de régler en usine la hauteur de la lame selon les types de moquette fréquemment rencontrés dans les divers pays, et d'autre part, il permet à l'utilisateur d'adapter son suceur aux différents types de moquette qu'il peut avoir en sa possession, afin de tirer le meilleur parti de son appareil.

Avantageusement, afin d'augmenter l'efficacité du suceur, ce dernier comporte au moins une bavette d'étanchéité située à l'avant et/ou à l'arrière du ou des canaux.

La présente invention sera mieux comprise à l'aide de la description qui va suivre, en référence aux figures annexées, parmi lesquelles :
- la figure 10 est une vue schématique en coupe latérale d'un suceur de l'art antérieur,
- les figures 1a et 1b représentent le principe de fonctionnement de la présente invention appliqué à un seul canal, dans une vue schématique selon une coupe latérale,
- les figures 2a et 2b représentent le principe de fonctionnement de la présente invention appliqué à un double canal, dans une vue schématique selon une coupe latérale,
- la figure 3 est une vue schématique d'un suceur d'aspirateur conforme à la présente invention,
- les figures 4a et 4b présente une première variante de réalisation de la présente invention selon une coupe schématique latérale,
- les figures 5a et 5b présentent une deuxième variante de réalisation de la présente invention selon une coupe schématique latérale,
- les figures 6a et 6b présentent une troisième variante de réalisation de la présente invention selon une coupe schématique latérale,
- les figures 7a et 7b présentent une quatrième variante de réalisation de la présente invention selon une coupe schématique latérale,
- la figure 8 présente une cinquième variante de réalisation de la présente invention
- la figure 9 présente une sixième variante de réalisation de la présente invention.

Les figures 1a et 1b illustrent de façon schématique le principe général de l'invention. Deux parois 1a et 1b d'un suceur définissent un canal d'aspiration 2 débouchant en un canal d'écoulement 4 ouvert vers la surface à nettoyer. Le sens de déplacement F1 peut être considéré comme un déplacement usuel du suceur vers l'avant, le sens F2 comme un déplacement du suceur vers l'arrière.

La surface à nettoyer est de type moquette et comprend des poils 10 incrustés de poussière 12.

Plus particulièrement selon l'invention, une plaque 6 généralement verticale et de longueur similaire à celle du canal 4 est montée en rotation autour d'un axe horizontal 8 proche de la face interne avant. Cette plaque 6 forme une lame inférieure de raclage 9b en dessous de l'axe 8 et un volet d'obturation 9a au dessus de ce même axe. Le bord inférieure de lame de raclage en contact avec les poils de la moquette peut être biseauté si on souhaite un effet de fouet important sur les poils, ou arrondi pour protéger au maximum le sol à nettoyer. Le bord supérieur du volet 9a peut être complété d'un joint linéaire souple d'étanchéité.

La hauteur de la lame peut être ajustée à telle hauteur selon les réseaux commerciaux et/ou lors de l'utilisation d'un aspirateur muni d'un tel suceur, de telle façon que la lame arrive en haut des poils (effleurement) ou plus en profondeur, par exemple à mi-hauteur des poils, choix dépendant également du type de moquette.

Comme on peut le constater en comparant les figures 1a et 1b, le volet 9a se plaque contre la face interne avant du canal 4 lorsque l'on pousse le suceur vers l'avant selon la flèche F1. Les poils de la moquette sont alors agités par la lame de raclage ce qui favorise l'extraction des poussières derrière cette lame de raclage. Ces poussières sont immédiatement récupérés par l'aspiration. Si maintenant le suceur est tiré en arrière, faussant la relation entre la lame de raclage et le canal d'écoulement, alors le basculement de la plaque 6 amène le volet d'obturation 9a en position de fermeture et la lame de raclage se retrouve légèrement relevée.

Les figures 2a, 2b et 3 présentent, de façon très schématique, le principe général de l'invention dans le cas d'un large canal d'écoulement. Deux parois internes 1a et 1b d'un suceur 20 définissent un canal d'aspiration 2 débouchant en un canal d'écoulement 4a, 4b, ouvert vers la surface à nettoyer et s'étendant préférentiellement selon une direction perpendiculaire au plan de la figure. Sur ce principe général, le canal 4a est dénommé canal " avant ", et le canal 4b, canal " arrière ", compte tenu de l'orientation du suceur selon la figure 3.

Le suceur 20, tel que présenté figure 3, peut être muni d'un autre canal d'aspiration 18 . En outre, il peut posséder une ou plusieurs roues 14 afin de faciliter son déplacement.

Une plaque 6 est disposée dans le suceur et s'étend au moins en partie dans le canal d'écoulement selon sa plus grande dimension, mais peut également s'étendre dans le canal d'aspiration. Cette plaque est montée sur un axe 8 orienté parallèlement à la direction générale de la plaque.

De part et d'autre de l'axe 8 s'étendent deux bras 9a et 9b définissant respectivement le volet d'obturation et la lame de raclage, et dont les extrémités définissent les bords de la plaque 6. L'extrémité du volet 9a permet de condamner la partie du canal d'aspiration situé au dessus du canal avant 4a ou du canal arrière 4b selon l'orientation de la plaque 6.

A titre de variante, le bras 9a peut présenter une forme complexe sous la forme de bras multiples, conférant à la lame une forme en Y ou en T, par exemple.

La plaque 6 peut être épaisse ou fine selon le type de sollicitation souhaité, et présenter une forme plus large à son extrémité susceptible d'être en contact avec le sol qu'au niveau de son axe de rotation.
L'autre bras 9b est généralement plus court que le bras 9a et est en grande partie localisé dans le canal d'écoulement. Ce bras, en position normale du suceur, sort du suceur, de manière à ce que le bord de la lame, défini par ce bras, puisse être en contact avec les surfaces de type moquette, même lors du pivotement de la lame autour de l'axe 8.

En fonctionnement, lorsque le suceur est déplacé selon la direction F1, la plaque 6 pivote autour de l'axe 8, par frottement sur les poils 10 de la moquette. Dès lors, le bras 9a peut prendre appui contre l'une des parois 1a ou 1b, ou contre une butée rapportée à l'une des parois. La plaque 6 ne peut donc pivoter que d'un angle limité de part et d'autre de sa position verticale, réalisant une obturation du canal attenant.

Ainsi, lorsque le suceur est déplacé vers l'avant, le canal avant 4a est obturé. De la même manière, lorsque le suceur est déplacé vers l'arrière, le canal arrière 4b est obturé.

L'extrémité de ce bras 9a peut être biseautée et/ou recouvert d'une mousse, d'un joint ou d'un feutre afin de renforcer cette obturation. Il est également possible de surmouler une partie plastique molle à l'extrémité de ce bras ou de ces bras lorsque le bras 9a est constitué de deux parties.

Cet effet est particulièrement recherché sur moquette et ce bras doit donc s'enfoncer dans la moquette afin de solliciter les poils la constituant.

Avantageusement, sur sol lisse, il est préférable que le bras 9b ne touche pas le sol afin de retrouver une aspiration plus classique, sans activité spécifique du suceur.

Selon une caractéristique commune à toutes les réalisations de la présente invention comportant une plaque mobile, la rotation de la plaque autour de son point de pivotement peut être symétrique ou dissymétrique afin de différencier deux sens de déplacement du suceur. Cette dissymétrie peut être réalisée par un positionnement ou un dimensionnement judicieux des butées et/ou un décentrage de la plaque dans le canal d'aspiration et/ou d'écoulement.

Une première amélioration consiste à augmenter l'étanchéité et défavoriser le passage de l'air sous le bord opposé du suceur, soit en augmentant la surface de contact, soit en plaçant des bavettes d'étanchéité 16a, 16b, de part et d'autre de la plaque, comme représenté figure 3, et, d'une manière plus générale, à l'avant et/ou à l'arrière du canal d'aspiration, ou d'écoulement lorsqu'il existe.

Les figures 4a et 4b présentent une première variante de réalisation. Selon ce schéma, deux plaques 22a et 22b sont utilisées, chaque plaque reprenant individuellement les fonctions et effets précédemment mentionnés. Ainsi, la plaque 22a est située dans un canal 23a, et la plaque 22b dans un canal 23b. Chaque plaque est montée pivotante autour d'un axe 28a, 28b. Sous l'effet d'un déplacement du suceur, les lames, en contact avec les poils 10, pivotent en obturant l'avant ou l'arrière du canal, selon le sens F1 ou F2 de déplacement du suceur, par l'intermédiaire des pièces de guidage 26a et 26b, de la pièce de séparation 27 et des parois longitudinales 25a, 25b du suceur.

Des butées peuvent être disposées au niveau de plusieurs pièces de guidage 25a, 25b, 26a, 26b, 27 afin de limiter la rotation des plaques. A titre d'illustration, des butées 29a et 29b ont été ménagées par une forme appropriée des pièces 25a et 25b.

Les canaux ainsi mis en contact avec le conduit d'évacuation 24 permettent d'entraîner la poussière 12.

Afin d'assurer l'étanchéité, des bavettes 30a et 30b peuvent être disposées au niveau des bords avant et arrière du suceur.

Selon une deuxième variante de réalisation, présentée aux figures 5a et 5b, deux plaques sont utilisées mais un seul canal d'aspiration est activé. Ainsi, le canal avant 33a est constamment obturé, tout comme le canal arrière 33b. Ainsi, lors d'un déplacement du suceur selon F1 (vers l'avant), le canal 33b est inactif et le canal 33a actif, la situation étant inversé lorsque le suceur est déplacé selon F2 (vers l'arrière).

Par ailleurs, les pièces de guidage sont simplifiées. En effet, les plaques 32a, 32b, montées pivotantes autour de leur axe 38a, 38b, sont guidées en majeure partie par la partie interne des rebords du suceur, présentant avantageusement un profil adapté à la forme de la lame, de telle manière à ne laisser qu'un faible jeu de guidage lors de la rotation de la plaque. Avantageusement, la plaque présente une embase au niveau du volet d'obturation, dont le profil est en arc de cercle. Ainsi, les surfaces de guidage des bords 35a et 35b et de la pièce de séparation 37 séparant les deux lames, sont également en arc de cercle.

Entre la pièce 37 et les rebords 35a et 35b est ménagé un espace définissant respectivement les canaux 33a et 33b d'aspiration. Ces canaux débouchent dans un canal d'évacuation 34.

Sur ces figures sont présentées d'autres formes possibles pour les butées des volets d'obturation des plaques, consistant, dans ce cas, en des pièces 39a, 39b rapportées sur les rebords 35a et 35b du suceur, ainsi que des pièces 37a, 37b rapportées sur la pièce 37.

En n'utilisant qu'un seul canal d'aspiration, on augmente l'efficacité du suceur, par rapport à la variante précédente. De plus, en utilisant un canal d'aspiration 33b, 33a de caractéristiques différentes selon le sens de déplacement F1 ou F2 du suceur, il est alors possible de tenir compte du fait que l'utilisateur pousse sur le suceur ou bien le tire vers lui.

En effet, ces deux actions ne sont pas identiques. Lorsque l'utilisateur tire le suceur vers lui, il exerce dans le même temps une action verticale de bas en haut, ce qui diminue l'efficacité du suceur.

Une première amélioration peut être apportée par des valeurs sensiblement différentes des surfaces de contact avec la surface à nettoyer des deux parties du canal d'écoulement et/ou d'aspiration, situées de part et d'autre de la lame de raclage. Cette structure permet d'avoir une force d'aspiration sur le canal 33a différente de celle sur le canal 33b.

Une deuxième amélioration consiste à modifier la hauteur entre l'extrémité de la lame et le sol, que l'on pourrait appeler garde au sol, par analogie avec le domaine automobile. En créant une fuite d'air plus ou moins importante au niveau de la lame d'air, on modifie également la force d'aspiration.

Un des moyens permettant d'aboutir à cette différence de garde au sol entre les deux lames de raclage, et présenté figures 5a et 5b consiste à rendre dissymétrique les butées des volets d'obturation des deux plaques, et ceci pour chaque plaque, cette dissymétrie étant inversée d'une plaque à l'autre.

Ainsi, figure 5a, lors du déplacement du suceur selon F2, la lame "active " de raclage de la plaque 32b pivote d'un angle α, alors que la lame de la plaque 32a pivote d'un angle α' lors d'un déplacement du suceur selon F1. On peut donc choisir α' plus important que α ou l'inverse, selon la configuration du suceur, afin d'obtenir cette dissymétrie de force selon le sens de déplacement du suceur.

Avantageusement, l'angle de rotation β de la lame " inactive " de raclage de la plaque 32a, lorsque le suceur est déplacé selon la direction F2, peut être plus important que α, provoquant une remontée verticale de l'extrémité de la lame de la plaque 32a plus importante que la remontée verticale de l'extrémité de la lame de la plaque 32b. La garde au sol de la lame de la plaque 32a est donc plus importante. A la limite, la lame de la plaque 32a ne fait qu'effleurer les poils 10, de sorte qu'elle n'entraîne pas de force supplémentaire à déployer pour déplacer le suceur.

De même, inversement (figure 5b), lors d'un déplacement du suceur selon F1, la lame de la plaque 32b pivote d'un angle β' supérieur à α', angles qui peuvent être différents respectivement de α et de β, pour les raisons déjà évoquées, afin de créer une dissymétrie entre les deux sens de déplacement du suceur.

La poussière 12 est aspirée dans le canal 33a ou dans le canal 33b.

Selon une troisième variante de réalisation présentée aux figures 6a et 6b, une plaque principale 46 montée mobile en rotation autour d'un axe de pivotement 48 comporte des canaux 47a, 47b d'injection d'air. Ces canaux sont ouverts vers la surface à traiter.

Ces canaux peuvent être réalisés dans l'épaisseur de la plaque, par évidemment partiel, ou bien à l'aide de lames secondaires distinctes de la plaque principale. Ainsi, comme représenté aux figures 6a et 6b, les canaux 47a et 47b sont déterminés, d'une part par une structure interne 40 du suceur, et d'autre part à l'aide de lames secondaires 42a et 42b associées à la plaque principale 46. Ces lames secondaires sont disposées de part et d'autre de la plaque principale en ménageant chacune un conduit d'injection de part et d'autre de la plaque principale.

Selon une première réalisation, ces canaux sont reliés à l'extérieur du suceur. Ainsi, le suceur possède des orifices d'entrée d'air permettant d'injecter de l'air pris à l'extérieur du suceur dans les canaux 47a et 47b, puis dans la surface à nettoyer.

Selon une deuxième réalisation, le conduit d'injection est relié à un récipient contenant des produits traitants, soit à part entière soit en association avec une entrée d'air extérieur, comme précédemment décrit. Les produits traitants utilisés peuvent être sous forme liquide, pulvérulente, ou bien sous la forme d'aérosols,... Il est alors possible de combiner une action mécanique d'amenée d'air et une action physico-chimique par le produit traitant de la moquette.

Par ailleurs, le profil des lames secondaires est étudié, en association ou non avec des pièces complémentaires, pour que l'obturation de l'un des canaux avant ou arrière, dû à la rotation de la plaque 46, entraîne, dans le même temps, l'obturation du canal d'entrée d'air opposé au canal d'aspiration obturé.

Ainsi, selon la figure 6a, lorsque le suceur est déplacé selon la direction F1, la rotation de la plaque principale 46 et des lames secondaires 42a et 42b provoque une obturation, à la fois du canal avant 43a, mais également du canal d'entrée d'air 47b. Une injection d'air et/ou de produit traitant est alors réalisée par le canal 47a, participant ainsi à l'augmentation de l'efficacité de nettoyage de la moquette. Selon cette figure, la poussière, et éventuellement le produit traitant, est collectée par le canal arrière 43b.

De même, lors d'un déplacement du suceur selon la direction F2, présenté figure 6b, la plaque 46 et les lames 42a et 42b pivotent autour de 48, conduisant à l'obturation du canal arrière 43b ainsi que du canal d'entrée d'air 47a. Une entrée d'air est alors réalisée par le canal 47b. La poussière est collectée par le canal avant 43a.

L'angle de rotation de la lame peut être identique selon le sens de déplacement du suceur, ou bien présenter une valeur différente, comme présenté aux figures 6a et 6b, où l'angle α est de valeur absolue différente de l'angle β, conduisant à une garde au sol de la lame différente selon le sens de déplacement du suceur.

L'efficacité du suceur présentant une telle réalisation peut être augmentée par la présence de bavettes d'étanchéité 44a et 44b.

Cette disposition peut être réalisée, dans le cadre des variantes des figures 4a, 4b, 5a et 5b, sur chaque lame présente.

Il est tout à fait envisageable, sans sortir du cadre de la présente invention, d'amener de l'air chaud par ces conduits, air pouvant être généré par des moyens de soufflerie pouvant comporter un circuit spécifique de chauffage. Il est intéressant dans ce cas de figure de collecter l'air à la sortie moteur. Cet air permet, par exemple, de sécher une moquette.

De plus, la forme du conduit peut être adaptée pour que l'air sorte sous la forme d'une lame d'air, tel que décrit dans la demande FR 98 10227.

La structure interne 40 ainsi que la forme intérieure des bords 45a et 45b du suceur permettent le guidage de la plaque 46 et des lames 42a, 42b, et constituent également des butées. Ces butées peuvent être disposées de façon dissymétrique par rapport à l'axe de rotation, constituant ainsi un autre moyen pour faire varier la garde au sol de la lame de raclage, comme déjà mentionné dans la présente demande.

Une variante de ce dispositif est présentée aux figures 7a et 7b. Cette variante reprend les éléments essentiels des figures 6a et 6b.

Selon cette variante, la plaque 56 n'est pas disposée symétriquement par rapport à l'axe de rotation 58. Cette dissymétrie entraîne une rotation différente de la plaque et des lames selon le mouvement donné au suceur. A titre d'exemple, la lame de raclage de la plaque 56 s'enfonce davantage dans la moquette lorsque le suceur est déplacé selon la direction F1 que lorsque le suceur est déplacé selon la direction F2.

Cette réalisation présente également l'une des possibilités de butée associée à la plaque 56, constituée par un bras 57 issu de la structure interne 50 de guidage du suceur.
La figure schématique 8 présente une autre variante de réalisation de la dissymétrie d'aspiration selon le sens de déplacement du suceur.

La configuration générale reprend celle des figures 2a, 2b et 3, avec modification de la paroi 1a, référencée sur cette figure 81 a. En effet, cette paroi est de forme générale incurvée vers l'extérieur du suceur, contrairement à la paroi 81b, d'allure plus rectiligne.

Selon cette variante, un suceur 80 présentant un canal d'évacuation 84 évasé en direction de la surface à traiter, comporte une plaque 86 montée en pivotement autour d'un axe 88, et séparant le canal d'aspiration en deux canaux 83a et 83b.

La paroi 81 a comporte en outre au moins une ouverture 92 reliant le canal 83a à l'extérieur. Cette particularité permet, lors du déplacement du suceur selon F1, d'injecter de l'air au niveau du suceur par ces ouvertures 92. La paroi 81b ne comportant pas ces ouvertures, on crée bien alors une dissymétrie d'aspiration selon le sens de déplacement du suceur.

D'une manière plus générale, cet effet est obtenu lorsque au moins l'une des parois du suceur, délimitant, avec la plaque, l'un des canaux avant ou arrière, comporte au moins un conduit reliant ledit canal à l'extérieur du suceur ou à des moyens de soufflerie.

Selon une variante de réalisation, un bourrelet d'étanchéité 90, coordonné à la plaque, peut être disposé vers l'extrémité inférieure de la paroi 81a.

La figure 9 présente une variante de réalisation, agencée, à titre d'exemple, sur un suceur 60 de forme triangulaire, présentant une embouchure d'aspiration avant 70, prolongé par deux canaux latéraux d'écoulement 71 et 72. Un canal situé à l'arrière du suceur est composé d'un canal avant 63a et d'un canal arrière 63b, séparés par une plaque 66, montée en pivotement autour d'un axe 68, reprenant l'une des variantes de réalisation de la présente invention.
A titre d'exemple et pour simplifier les explications, la première variante, présentée aux figures 2a, 2b et 3 a été reprise, où les références 65a et 65b représentent les parois internes du suceur permettant l'obturation des canaux 63a, 63b, de manière identique aux parois 1a et 1b des figures 2a, 2b et 3.

Un support mécanique 67 de la plaque 66 est disposé dans le canal arrière afin de guider et de renforcer la plaque 66 dans sa rotation.

Selon cette variante de réalisation, un circuit d'injection d'air ou de produit traitant est amené à l'intérieur de la plaque 66, par exemple par évidemment partiel de la plaque, et débouche, sous la forme de fentes ou de trous 62 régulièrement répartis, à l'extrémité de la partie de la lame de raclage susceptible d'être en contact avec la surface à nettoyer.

Cette particularité permet un effet de jet où l'air, passant dans la plaque, soit entre deux parois, soit à travers les trous 62, prend une vitesse dirigée parallèlement à l'axe des trous. L'air pénètre ainsi plus profondément au coeur de la moquette et peut atteindre le fond de la moquette, qui est un endroit difficile d'accès donc difficile à nettoyer.

De plus, le flux d'air se trouve orienté dans une direction établie par la position de la lame ce qui permet de diriger l'entrée d'air de façon moins restrictive et pouvant aller jusqu'à la verticale.

Le choix de la forme (entrée d'air unique ou multiple, plusieurs trous...) et de la section de passage de cette entrée d'air permettent de canaliser une énergie aéraulique agissant directement à l'extrémité de la plaque, au niveau de la lame de raclage, mais pouvant agir également dans le fond de la moquette pour y décoller les poussières.

Avantageusement la plaque 66 est percée de trous 61 d'axe sensiblement perpendiculaire à ladite plaque, lesdits trous étant situés de préférence dans la partie inférieure de la plaque 66, au niveau de la lame de raclage, afin de créer une aspiration latérale de poussières permettant de récupérer l'air et les poussières éventuellement propulsé du coté de la lame où le canal d'aspiration est obturé.

Avantageusement, selon l'une quelconque des variantes de réalisation de l'invention, l'extrémité de la lame de raclage possède un profil non plan, soit par la réalisation d'un biseau, soit par la découpe de créneaux, soit par l'ajout de poils ou de pointes. Ainsi, l'air pénètre par les espaces entre les créneaux, directement au niveau de la zone à nettoyer, tout en apportant un effet de peignage de la moquette. La présence de créneaux permet également à la lame de s'enfoncer plus facilement dans la moquette.

Il est important de noter que le présent dispositif peut être associé à une aspiration de type " gros déchets ", comme par exemple l'ouverture 70 présentée à la figure 9, ou l'ouverture 11 de la figure 3, qui permet d'aspirer les déchets qui ne sont pas entre les poils de la moquette, mais plutôt sur le dessus de la moquette et qui ne passeraient pas facilement sous la lame de raclage.

Le suceur dispose alors, en plus du dispositif présenté, d'une ouverture d'aspiration ouverte vers la surface à nettoyer et reliée de manière aéraulique à un canal d'aspiration, ladite ouverture d'aspiration étant exempte de lame de raclage.

Cette association permet de créer une synergie entre une aspiration de surface, capable de débarrasser la surface de la moquette des déchets les plus encombrants et les plus accessibles, tout en permettant une action en profondeur par le dispositif présenté.

Selon l'une des formes quelconques de réalisation de l'invention, le suceur d'aspirateur dispose d'un mécanisme permettant d'ajuster la hauteur de la lame dans le conduit d'écoulement. Cette possibilité permet de spécifier la lame aux différents types de moquette rencontrés, voire en usine, de spécifier les suceurs en fonction des pays destinataires. Par ailleurs, cette commodité permet également de rattraper l'usure de la lame ainsi que de pouvoir monter des plaques de longueur différentes en conservant le même suceur.

Selon une dernière variante de réalisation, la plaque est montée fixe, les moyens d'obturation sont réalisés par des pièces mobiles en translation, telles des volets, la commande du déplacement de ces pièces étant assurée mécaniquement ou électriquement selon que le suceur se déplace vers l'avant ou vers l'arrière. Une telle commande peut être utilisée dans un aspirateur autonome de type robot où un tel renseignement et une telle commande de l'avance du robot vers l'avant ou vers l'arrière est disponible.

Selon toutes ces réalisations, la plaque peut comporter un circuit spécifique d'entrée d'air comme précédemment mentionné.

## Revendications

1. Suceur d'aspirateur présentant au moins un canal d'écoulement (4, 4a, 4b) sensiblement transversal au sens de déplacement du suceur (20, 60, 80, 100), ouvert vers la surface à nettoyer, et relié de manière aéraulique à un canal d'aspiration (2, 23a, 23b, 33a, 33b, 43a, 43b, 63a, 63b, 83a, 83b) ; au moins une lame (9b), susceptible d'être en contact avec le sol à nettoyer agencée dans le canal d'écoulement, parallèlement à celui-ci, ainsi que des moyens d'obturation d'au moins une partie du canal d'écoulement et/ou du canal d'aspiration, les moyens d'obturation permettant une ouverture d'une partie du canal d'écoulement et/ou du canal d'aspiration lorsque le suceur est déplacé dans un sens de déplacement, selon lequel la lame est transversale audit sens du déplacement, et réalisant une fermeture de cette même partie du canal lorsque le suceur est déplacé en sens inverse, **caractérisé en ce que** la lame est disposée en avant de la partie ouverte du canal d'écoulement par rapport au sens de déplacement.

2. Suceur d'aspirateur selon la revendication 1, **caractérisé en ce que** la lame (9b) est mobile sous l'effet du frottement contre la surface à nettoyer dans un sens, respectivement dans un autre sens, selon le sens (F1, F2) de déplacement du suceur (20, 60, 80, 100), et est reliée à des moyens d'obturation, respectivement d'ouverture, d'une partie du canal d'écoulement et/ou du canal d'aspiration.

3. Suceur d'aspirateur selon la revendication 2, **caractérisé en ce qu'**une plaque (6, 22a, 22b, 32a, 32b, 46, 56, 66, 86) est montée mobile en rotation autour d'un axe (8, 28a, 28b, 38a, 38b, 48, 58, 68, 88) parallèle au canal d'écoulement, cet axe séparant cette plaque en une lame inférieure de raclage (9b) et un volet supérieur d'obturation (9a) de canal, cet axe étant agencé sur un côté de l'embouchure du canal d'écoulement, la partie de volet d'obturation étant susceptible de venir en appui contre deux butées (1a, 1b, 29a, 29b, 39a, 39b, 57) agencées respectivement à l'avant et à l'arrière, selon le sens de déplacement du suceur, du canal d'écoulement et/ou du canal d'aspiration.

4. Suceur d'aspirateur selon la revendication 3, **caractérisé en ce que** l'axe (8, 28a, 28b, 38a, 38b, 48, 58, 68, 88) de la plaque (6, 22a, 22b, 32a, 32b, 46, 56, 66, 86) est situé entre un dixième et un tiers de la hauteur de cette plaque.

5. Suceur d'aspirateur selon l'une des revendications 2 à 4, **caractérisé en ce que** la lame de raclage (9b) est protubérante d'une hauteur comprise entre un et cinq millimètres lorsque le volet d'obturation est en appui contre une butée (1a, 1b, 29a, 29b, 39a, 39b, 57).

6. Suceur d'aspirateur selon l'une des revendications 3 à 5, **caractérisé en ce que** l'axe (8, 28a, 28b, 38a, 38b, 48, 58, 88, 68) de la plaque (6, 22a, 22b, 32a, 32b, 46, 56, 66, 86) est agencé dans le plan médian du canal d'écoulement qu'elle dédouble, la partie de volet d'obturation étant susceptible de venir en appui contre deux butées agencées respectivement à l'avant et à l'arrière, selon le sens de déplacement du suceur, du canal d'écoulement et/ou du canal d'aspiration.

7. Suceur d'aspirateur selon l'une des revendications 3 à 5, **caractérisé en ce que** deux canaux d'écoulement débouchent côte-à-côte, et **en ce que** l'axe (28a, 28b, 38a, 38b) de la plaque (22a, 22b, 32a, 32b) est agencé entre les deux canaux d'écoulement adjacents, la partie de volet d'obturation étant susceptible de venir en appui contre deux butées agencées respectivement à l'avant du canal d'écoulement avant et à l'arrière du canal d'écoulement arrière selon le sens de déplacement du suceur.

8. Suceur d'aspirateur selon la revendication précédente, **caractérisé en ce qu'**il dispose de moyens pour modifier la garde au sol du suceur, selon le sens de déplacement (F1, F2) dudit suceur (20, 60, 80, 100).

9. Suceur d'aspirateur selon la revendication précédente, **caractérisé en ce que** les moyens de modification de la garde au sol consistent en une dissymétrie d'inclinaison de la lame vers le canal d'écoulement avant et arrière selon le sens de déplacement du suceur.

10. Suceur d'aspirateur selon la revendication 8, **caractérisé en ce que** les moyens de modification de la garde au sol sont réalisés par le décentrage de la plaque (56) par rapport à l'axe de rotation (58) de ladite plaque.

11. Suceur d'aspirateur selon l'une des revendications précédentes, **caractérisé en ce que** la plaque (46, 56, 66) dispose d'au moins un canal d'injection (47a, 47b) ouvert vers la surface à traiter.

12. Suceur d'aspirateur selon la revendication 11, **caractérisé en ce qu'**au moins un canal d'injection (47a, 47b) est réalisé dans l'épaisseur de la plaque.

13. Suceur d'aspirateur selon la revendication 11, **caractérisé en ce que** des lames secondaires (42a, 42b) sont associées à une plaque centrale (46, 56), lesdites lames (42a, 42b) étant disposées de part et d'autre de la plaque (46, 56) en ménageant chacune un conduit d'injection (47a, 47b) de part et d'autre de ladite plaque (46, 56).

14. Suceur d'aspirateur selon la revendication précédente, **caractérisé en ce que** le profil des lames secondaires (42a, 42b) est étudié, en association ou non avec des pièces complémentaires, pour que l'obturation de l'un des canaux d'aspiration avant ou arrière, dû à la rotation de la plaque (46, 56), entraîne, dans le même temps, l'obturation du canal d'entrée d'air opposé au canal d'aspiration obturé.

15. Suceur d'aspirateur selon l'une des revendications 11 à 14, **caractérisé en ce que** le canal d'injection (47a, 47b) est relié à l'extérieur du suceur ou à des moyens de soufflerie, procurant, lorsque l'aspirateur est mis en marche, une entrée d'air dans la surface à nettoyer.

16. Suceur d'aspirateur selon l'une des revendications 11 à 15, **caractérisé en ce que** le canal d'injection (47a, 47b) est relié à un récipient contenant des produits traitants.

17. Suceur d'aspirateur selon l'une des revendications 11 à 16, **caractérisé en ce que** le canal d'injection (47a, 47b) débouche sous la forme de fentes ou de trous (62) régulièrement répartis à l'extrémité de la partie de la lame de raclage susceptible d'être en contact avec la surface à nettoyer.

18. Suceur d'aspirateur selon l'une des revendications précédentes, **caractérisé en ce que** des butées (37a, 37b, 39a, 39b, 57) sont situées dans les canaux d'écoulement et/ou d'aspiration et/ou d'injection avant et/ou arrière selon le sens de déplacement du suceur, en association avec au moins un bord (1a, 1b, 27a, 27b, 29a, 29b, 45a, 45b, 81a, 81b) intérieur de la plaque (6, 22a, 22b, 32a, 32b, 46, 56, 66, 86) afin de limiter la rotation de ladite plaque.

19. Suceur d'aspirateur selon l'une des revendications 1 à 10, **caractérisé en ce qu'**au moins l'une des parois du suceur, délimitant, avec la plaque (86), l'un des canaux d'écoulement avant ou arrière selon le sens de déplacement du suceur, comporte au moins un conduit reliant ledit canal à l'extérieur du suceur (80) ou à des moyens de soufflerie.

20. Suceur d'aspirateur selon l'une des revendications précédentes, **caractérisé en ce que** la plaque (66) est percée de trous (61) d'axe sensiblement perpendiculaire à ladite plaque (66), lesdits trous (61) étant situés dans la partie inférieure de la plaque (66), au niveau de la lame de raclage.

21. Suceur d'aspirateur selon l'une des revendications précédentes, **caractérisé en ce qu'**il dispose d'un mécanisme permettant d'ajuster la hauteur de la lame dans le conduit d'écoulement et/ou d'aspiration.

22. Suceur d'aspirateur selon l'une des revendications précédentes, **caractérisé en ce que** les surfaces de contact avec la surface à nettoyer des deux canaux d'écoulement avant et arrière selon le sens de déplacement du suceur, situées de part et d'autre de la lame, sont sensiblement différentes l'une de l'autre.

23. Suceur d'aspirateur selon l'une des revendications précédentes, **caractérisé en ce que** l'extrémité de la lame de raclage, susceptible d'être en contact avec la surface à nettoyer, est biseautée.

24. Suceur d'aspirateur selon l'une des revendications précédentes, **caractérisé en ce que** l'extrémité de la lame de raclage, susceptible d'être en contact avec la surface à nettoyer, est crénelée.

25. Suceur d'aspirateur selon l'une des revendications précédentes, **caractérisé en ce que** l'extrémité de la lame de raclage, susceptible d'être en contact avec la surface à nettoyer, est munie de poils.

26. Suceur d'aspirateur selon l'une des revendications précédentes, **caractérisé en ce qu'**il comporte au moins une bavette d'étanchéité (16a, 16b, 30a, 30b, 44a, 44b), située à l'avant et/ou à l'arrière du suceur (20, 60, 80, 100) et/ou située à l'avant et/ou à l'arrière du ou des canaux d'aspiration ou d'écoulement, selon le sens de déplacement du suceur.

27. Suceur selon l'une des revendications 1 ou 2, **caractérisé en ce que** les moyens d'obturation sont commandés mécaniquement par les patins ou les roues (14) de déplacement du suceur (20, 60, 80, 100).

28. Suceur selon l'une des revendications 1 ou 2, **caractérisé en ce que** les moyens d'obturation sont commandés électriquement et consistent en des volets mobiles en translation et/ou en rotation.

29. Suceur selon l'une des revendications précédentes, **caractérisé en ce qu'**il dispose, en outre, d'une ouverture d'aspiration (11, 70) ouverte vers la surface à nettoyer et reliée de manière aéraulique à un canal d'aspiration, ladite ouverture d'aspiration étant exempte de la lame de raclage.

30. Aspirateur de poussières comportant notamment un groupe moteur susceptible de générer un flux d'aspiration d'air dans des conduits terminés par un suceur (20, 60, 80, 100) ouvert vers la surface à nettoyer, **caractérisé en ce que** ce suceur est conforme à l'une des revendications 1 à 29.

## Patentansprüche

1. Saugdüse für einen Staubsauger, die zumindest einen Strömungskanal (4, 4a, 4b), der zur Richtung der Verschiebung der Saugdüse (20, 60, 80, 100) im wesentlichen quer liegt, zur zu reinigenden Oberfläche offen ist und in lufttechnischer Weise mit einem Ansaugkanal (2, 23a, 23b, 33a, 33b, 43a, 43b, 63a, 63b, 83a, 83b) verbunden ist; mindestens eine Lamelle (9b), die mit dem zu reinigenden Boden in Kontakt stehen kann und im Strömungskanal parallel zu diesem angeordnet ist, sowie Mittel zum Verschließen von zumindest einem Teil des Strömungskanals und/oder des Ansaugkanals aufweist, wobei die Mittel zum Verschließen ein Öffnen eines Teils des Strömungskanals und/oder des Ansaugkanals ermöglichen, wenn die Saugdüse in einer Verschiebungsrichtung verschoben wird, gemäß welcher die Lamelle zur Verschiebungsrichtung quer liegt, und ein Schließen eben dieses Teils des Kanals durchführen, wenn die Saugdüse in der umgekehrten Richtung verschoben wird, **dadurch gekennzeichnet, daß** die Lamelle bezüglich der Verschiebungsrichtung vor dem offenen Teil des Strömungskanals angeordnet wird.

2. Saugdüse für einen Staubsauger nach Anspruch 1, **dadurch gekennzeichnet, daß** die Lamelle (9b) unter der Wirkung der Reibung an der zu reinigenden Oberfläche in einer Richtung bzw. in einer anderen Richtung gemäß der Richtung (F1, F2) der Verschiebung der Saugdüse (20, 60, 80, 100) beweglich ist und mit Mitteln zum Verschließen bzw. zum Öffnen eines Teils des Strömungskanals und/oder des Ansaugkanals verbunden ist.

3. Saugdüse für einen Staubsauger nach Anspruch 2, **dadurch gekennzeichnet, daß** eine Platte (6, 22a, 22b, 32a, 32b, 46, 56, 66, 86) um eine Achse (8, 28a, 28b, 38a, 38b, 48, 58, 68, 88), die zum Strömungskanal parallel ist, drehbar montiert ist, wobei diese Achse diese Platte in eine untere Abstreiflamelle (9b) und eine obere Verschlußklappe (9a) des Kanals trennt, wobei diese Achse auf einer Seite der Öffnung des Strömungskanals angeordnet ist, wobei der Teil der Verschlußklappe an zwei Anschlägen (1a, 1b, 29a, 29b, 39a, 39b, 57) anliegen kann, die gemäß der Verschiebungsrichtung der Saugdüse vorn bzw. hinten im Strömungskanal und/oder im Ansaugkanal angeordnet sind.

4. Saugdüse für einen Staubsauger nach Anspruch 3, **dadurch gekennzeichnet, daß** die Achse (8, 28a, 28b, 38a, 38b, 48, 58, 68, 88) der Platte (6, 22a, 22b, 32a, 32b, 46, 56, 66, 86) zwischen einem Zehntel und einem Drittel der Höhe dieser Platte liegt.

5. Saugdüse für einen Staubsauger nach einem der Ansprüche 2 bis 4, **dadurch gekennzeichnet, daß** die Abstreiflamelle (9b) mit einer Höhe zwischen einem und fünf Millimetern vorspringt, wenn die Verschlußklappe an einem Anschlag (1a, 1b, 29a, 29b, 39a, 39b, 57) anliegt.

6. Saugdüse für einen Staubsauger nach einem der Ansprüche 3 bis 5, **dadurch gekennzeichnet, daß** die Achse (8, 28a, 28b, 38a, 38b, 48, 58, 88, 68) der Platte (6, 22a, 22b, 32a, 32b, 46, 56, 66, 86) in der Mittelebene des Strömungskanals angeordnet ist, den sie spaltet, wobei der Teil der Verschlußklappe an zwei Anschlägen anliegen kann, die gemäß der Verschiebungsrichtung der Saugdüse vorn bzw. hinten im Strömungskanal und/oder im Ansaugkanal angeordnet sind.

7. Saugdüse für einen Staubsauger nach einem der Ansprüche 3 bis 5, **dadurch gekennzeichnet, daß** zwei Strömungskanäle nebeneinander münden und daß die Achse (28a, 28b, 38a, 38b) der Platte (22a, 22b, 32a, 32b) zwischen den zwei benachbarten Strömungskanälen angeordnet ist, wobei der Teil der Verschlußklappe an zwei Anschlägen anliegen kann, die gemäß der Verschiebungsrichtung der Saugdüse vorn im vorderen Strömungskanal bzw. hinten im hinteren Strömungskanal angeordnet sind.

8. Saugdüse für einen Staubsauger nach dem vorangehenden Anspruch, **dadurch gekennzeichnet, daß** sie über Mittel verfügt, um die Bodenfreiheit der Saugdüse gemäß der Verschiebungsrichtung (F1, F2) der Saugdüse (20, 60, 80, 100) zu modifizieren.

9. Saugdüse für einen Staubsauger nach dem vorangehenden Anspruch, **dadurch gekennzeichnet, daß** die Mittel zur Modifikation der Bodenfreiheit aus einer Neigungsasymmetrie der Lamelle zum vorderen und hinteren Strömungskanal gemäß der Verschiebungsrichtung der Saugdüse bestehen.

10. Saugdüse für einen Staubsauger nach Anspruch 8, **dadurch gekennzeichnet, daß** die Mittel zur Modifikation der Bodenfreiheit durch den Versatz der Platte (56) bezüglich der Drehachse (58) der Platte realisiert sind.

11. Saugdüse für einen Staubsauger nach einem der vorangehenden Ansprüche, **dadurch gekennzeichnet, daß** die Platte (46, 56, 66) über zumindest einen Einleitungskanal (47a, 47b) verfügt, der zur zu behandelnden Oberfläche offen ist.

12. Saugdüse für einen Staubsauger nach Anspruch 11, **dadurch gekennzeichnet, daß** zumindest ein Einleitungskanal (47a, 47b) in der Dicke der Platte ausgeführt ist.

13. Saugdüse für einen Staubsauger nach Anspruch 11, **dadurch gekennzeichnet, daß** sekundäre Lamellen (42a, 42b) mit einer zentralen Platte (46, 56) verbunden sind, wobei die Lamellen (42a, 42b) auf beiden Seiten der Platte (46, 56) angeordnet sind, indem jede einen Einleitungskanal (47a, 47b) auf beiden Seiten der Platte (46, 56) schafft.

14. Saugdüse für einen Staubsauger nach dem vorangehenden Anspruch, **dadurch gekennzeichnet, daß** das Profil der sekundären Lamellen (42a, 42b) in Zusammenhang mit komplementären Stücken oder nicht ausgelegt ist, damit das Verschließen von einem des vorderen oder hinteren Ansaugkanals aufgrund der Drehung der Platte (46, 56) gleichzeitig zum Verschließen des Lufteingangskanals führt, der zum verschlossenen Ansaugkanal entgegengesetzt liegt.

15. Saugdüse für einen Staubsauger nach einem der Ansprüche 11 bis 14, **dadurch gekennzeichnet, daß** der Einleitungskanal (47a, 47b) mit dem Äußeren der Saugdüse oder mit Gebläsemitteln verbunden ist, die, wenn der Staubsauger in Gang gesetzt wird, einen Lufteingang in die zu reinigende Oberfläche beschaffen.

16. Saugdüse für einen Staubsauger nach einem der Ansprüche 11 bis 15, **dadurch gekennzeichnet, daß** der Einleitungskanal (47a, 47b) mit einem Behälter verbunden ist, der Behandlungsprodukte enthält.

17. Saugdüse für einen Staubsauger nach einem der Ansprüche 11 bis 16, **dadurch gekennzeichnet, daß** der Einleitungskanal (47a, 47b) in Form von Schlitzen oder Löchern (62) mündet, die am Ende des Teils der Abstreiflamelle regelmäßig verteilt sind, welches mit der zu reinigenden Oberfläche in Kontakt stehen kann.

18. Saugdüse für einen Staubsauger nach einem der vorangehenden Ansprüche, **dadurch gekennzeichnet, daß** Anschläge (37a, 37b, 39a, 39b, 57) in dem vorderen und/oder hinteren Strömungskanal und/oder Ansaugkanal und/oder Einleitungskanal gemäß der Verschiebungsrichtung der Saugdüse in Zusammenhang mit mindestens einem inneren Rand (1a, 1b, 27a, 27b, 29a, 29b, 45a, 45b, 81a, 81b) der Platte (6, 22a, 22b, 32a, 32b, 46, 56, 66, 86) angeordnet sind, um die Drehung der Platte zu begrenzen.

19. Saugdüse für einen Staubsauger nach einem der Ansprüche 1 bis 10, **dadurch gekennzeichnet, daß** zumindest eine der Wände der Saugdüse, die mit der Platte (86) einen des gemäß der Verschiebungsrichtung der Saugdüse vorderen oder hinteren Strömungskanals begrenzt, zumindest eine Leitung aufweist, die den Kanal mit dem Äußeren der Saugdüse (80) oder mit Gebläsemitteln verbindet.

20. Saugdüse für einen Staubsauger nach einem der vorangehenden Ansprüche, **dadurch gekennzeichnet, daß** die Platte (66) mit Löchern (61) mit einer zur Platte (66) im wesentlichen senkrechten Achse versehen ist, wobei die Löcher (61) im unteren Teil der Platte (66) auf der Höhe der Abstreiflamelle angeordnet sind.

21. Saugdüse für einen Staubsauger nach einem der vorangehenden Ansprüche, **dadurch gekennzeichnet, daß** sie über einen Mechanismus verfügt, der es ermöglicht, die Höhe der Lamelle in der Strömungs- und/oder Ansaugleitung einzustellen.

22. Saugdüse für einen Staubsauger nach einem der vorangehenden Ansprüche, **dadurch gekennzeichnet, daß** die Flächen des Kontakts mit der zu reinigenden Oberfläche von den zwei gemäß der Verschiebungsrichtung der Saugdüse vorderen und hinteren Strömungskanälen, die sich auf beiden Seiten der Lamelle befinden, im wesentlichen voneinander verschieden sind.

23. Saugdüse für einen Staubsauger nach einem der vorangehenden Ansprüche, **dadurch gekennzeichnet, daß** das Ende der Abstreiflamelle, das mit der zu reinigenden Oberfläche in Kontakt stehen kann, abgeschrägt ist.

24. Saugdüse für einen Staubsauger nach einem der vorangehenden Ansprüche, **dadurch gekennzeichnet, daß** das Ende der Abstreiflamelle, das mit der zu reinigenden Oberfläche in Kontakt stehen kann, gerippt ist.

25. Saugdüse für einen Staubsauger nach einem der vorangehenden Ansprüche, **dadurch gekennzeichnet, daß** das Ende der Abstreiflamelle, das mit der zu reinigenden Oberfläche in Kontakt stehen kann, mit Haaren versehen ist.

26. Saugdüse für einen Staubsauger nach einem der vorangehenden Ansprüche, **dadurch gekennzeichnet, daß** sie mindestens einen Dichtungslatz (16a, 16b, 30a, 30b, 44a, 44b) aufweist, der sich gemäß der Verschiebungsrichtung der Saugdüse am vorderen und/oder hinteren Teil der Saugdüse (20, 60, 80, 100) befindet und/oder sich am vorderen und/oder hinteren Teil des Ansaug- oder Strömungskanals oder der Ansaug- oder Strömungskanäle befindet.

27. Saugdüse nach einem der Ansprüche 1 oder 2, **dadurch gekennzeichnet, daß** die Mittel zum Verschließen mechanisch durch die Fußplatten oder die Räder (14) zur Verschiebung der Saugdüse (20, 60, 80, 100) gesteuert werden.

28. Saugdüse nach einem der Ansprüche 1 oder 2, **dadurch gekennzeichnet, daß** die Mittel zum Verschließen elektrisch gesteuert werden und aus translatorisch beweglichen und/oder drehbaren Klappen bestehen.

29. Saugdüse nach einem der vorangehenden Ansprüche, **dadurch gekennzeichnet, daß** sie außerdem über eine Ansaugöffnung (11, 70) verfügt, die zur zu reinigenden Oberfläche offen ist und in lufttechnischer Weise mit einem Ansaugkanal verbunden ist, wobei die Ansaugöffnung von der Abstreiflamelle frei ist.

30. Staubsauger mit insbesondere einem Motoraggregat, das eine Luftansaugströmung in Leitungen erzeugen kann, die in einer Saugdüse (20, 60, 80, 100) enden, die zur zu reinigenden Oberfläche offen ist, **dadurch gekennzeichnet, daß** diese Saugdüse einem der Ansprüche 1 bis 29 entspricht.

## Claims

1. A suction nozzle comprising at least one flow channel (4, 4a, 4b) extending substantially transversely to the travel direction of the nozzle (20, 60, 80, 100), being open towards the surface to be cleaned and being connected in air-flow manner to a suction channel (2, 23a, 23b, 33a, 33b, 43a, 43b, 63a, 63b, 83a, 83b); at least one blade (9b) suitable for coming into contact with the floor to be cleaned arranged in the flow channel, parallel thereto, and shutter means for shutting off at least a portion of the flow channel and/or the suction channel, the shutter means enabling a portion of the flow channel and/or the suction channel to be open when the nozzle is moved in one displacement direction in which the blade extends transversely to said displacement direction, and closing said same portion of the channel when the nozzle is displaced in the opposite direction, the nozzle being **characterized in that** the blade is disposed in front of the open portion of the flow channel in the travel direction.

2. A vacuum cleaner nozzle according to claim 1, **characterized in that** the blade (9b) is movable under the effect of friction against the surface to be cleaned, respectively in one direction or in another direction, depending on the displacement direction (F1, F2) of the nozzle (20, 60, 80, 100), and is connected to means for respectively shutting and opening a portion of the flow channel and/or of the suction channel.

3. A vacuum cleaner nozzle according to claim 2, **characterized in that** a plate (6, 22a, 22b, 32a, 46, 56, 66, 86) is mounted to pivot about a shaft (8, 28a, 28b, 38a, 38b, 48, 58, 68, 88) parallel to the flow channel, said shaft subdividing the plate into a scraper blade (9b) at the bottom and a channel shutter flap (9a) at the top, said shaft being arranged on one side of the mouth of the flow channel, the shutter flap portion being suitable for coming to press against two abutments (1a, 1b, 29a, 29b, 39a, 39b, 57) arranged respectively at the front and at the rear of the flow channel and/or the suction channel depending on the displacement direction of the nozzle.

4. A vacuum cleaner nozzle according to claim 3, **characterized in that** the shaft (8, 28a, 28b, 38a, 38b, 48, 58, 68, 88) of the plate (6, 22a, 22b, 32a, 32b, 46, 56, 66, 86) is situated at a height lying in the range one-tenth to one-third the height of said plate.

5. A vacuum cleaner nozzle according to any one of claims 2 to 4, **characterized in that** the scraper blade (9b) projects over a height lying in the range 1 mm to 5 mm when the shutter flap bears against an abutment (1a, 1b, 29a, 29b, 39a, 39b, 57).

6. A vacuum cleaner nozzle according to any one of claims 3 to 5, **characterized in that** the shaft (8, 28a, 28b, 38a, 38b, 48, 58, 88, 68) of the plate (6, 22a, 22b, 32a, 32b, 46, 56, 66, 86) is arranged in the midplane of the flow channel which it splits into two, the shutter flap portion being suitable for coming to bear against two abutments arranged respectively in front of and behind the flow channel and/or the suction channel, depending on the displacement direction of the nozzle.

7. A vacuum cleaner nozzle according to any one of claims 3 to 5, **characterized in that** the two flow channels open out side by side, and **in that** the shaft (28a, 28b, 38a, 38b) of the plate (22a, 22b, 32a, 32b) is arranged between the two adjacent flow channels, the shutter flap portion being suitable for coming to bear against two abutments arranged respectively at the front of the front flow channel and at the rear of the rear flow channel depending on the displacement direction of the nozzle.

8. A vacuum cleaner nozzle according to the preceding claim, **characterized in that** it has means for modifying the small clearance of the nozzle, depending on the displacement direction (F1, F2) of said nozzle (20, 60, 80, 100).

9. A vacuum cleaner nozzle according to the preceding claim, **characterized in that** the means for modifying floor clearance consist in the blade sloping asymmetrically towards the front flow channel and towards the rear flow channel depending on the displacement direction of the nozzle.

10. A vacuum cleaner nozzle according to claim 8, **characterized in that** the means for modifying the floor clearance are implemented by the plate (56) being off-center relative to the pivot shaft (58) of said plate.

11. A vacuum cleaner nozzle according to any preceding claim, **characterized in that** the plate (46, 56, 66) has at least one injection channel (47a, 47b) open towards the surface to be cleaned.

12. A vacuum cleaner nozzle according to claim 11, **characterized in that** at least one injection channel (47a, 47b) is made in the thickness of the plate.

13. A vacuum cleaner nozzle according to claim 11, **characterized in that** secondary blades (42a, 42b) are associated with a central plate (46, 56), said blades (42a, 42b) being disposed on either side of the plate (46, 56) and each defining a respective injection duct (47a, 47b) on the corresponding side of said plate (46, 56).

14. A vacuum cleaner nozzle according to the preceding claim, **characterized in that** the profile of the secondary blades (42a, 42b) is designed, optionally in co-operation with additional pieces, so that shutting of one of the front or rear suction channels by pivoting the plate (46, 56) leads simultaneously to the air inlet channel remote from the shut-off suction channel also being shut off.

15. A vacuum cleaner nozzle according to any one of claims 11 to 14, **characterized in that** the injection channel (47a, 47b) is connected to the outside of the nozzle or to blower means, causing air to enter into the surface for cleaning when the vacuum cleaner is put into operation.

16. A vacuum cleaner nozzle according to any one of claims 11 to 15, **characterized in that** the injection channel (47a, 47b) is connected to a receptacle containing cleaning substances.

17. A vacuum cleaner nozzle according to any one of claims 11 to 16, **characterized in that** the injection channel (47a, 47b) opens out in the form of regularly spaced-apart slots or holes (62) at the end of that portion of the scraper blade that is likely to be in contact with the surface to be cleaned.

18. A vacuum cleaner nozzle according to any preceding claim, **characterized in that** the abutments (37a, 37b, 39a, 39b, 57) are situated in the front and/or rear flow channels and/or suction channels and/or injection channels depending on the displacement direction of the nozzle in association with at least one inside edge (1a, 1b, 27a, 27b, 29a, 29b, 45a, 45b, 81a, 81b) of the plate (6, 22a, 22b, 32a, 32b, 46, 56, 66, 86) in order to limit pivoting of said plate.

19. A vacuum cleaner nozzle according to any one of claims 1 to 10, **characterized in that** at least one of the walls of the nozzle co-operating with the plate (86) define one of the front or rear flow channels depending on the displacement direction of the nozzle includes at least one duct connecting said channel to outside the nozzle (80) or to blower means.

20. A vacuum cleaner nozzle according to any preceding claim, **characterized in that** the plate (66) is pierced by holes (61) of axis substantially perpendicular to said plate (66), said holes (61) being situated in the bottom portion of the plate (66), in the scraper blade.

21. A vacuum cleaner nozzle according to any preceding claim, **characterized in that** it has a mechanism enabling the height of the blade in the flow duct and/or the suction duct to be adjusted.

22. A vacuum cleaner nozzle according to any preceding claim, **characterized in that** the front and rear flow channels depending on the displacement direction of the nozzle, situated on either side of the blade, present significantly different areas of contact with the surface to be cleaned.

23. A vacuum cleaner nozzle according to any preceding claim, **characterized in that** the end of the scraper blade that is likely to come into contact with the surface to be cleaned, is chamfered.

24. A vacuum cleaner nozzle according to any preceding claim, **characterized in that** the end of the scraper blade, that is likely to come into contact with the surface to be cleaned, is crenellated.

25. A vacuum cleaner nozzle according to any preceding claim, **characterized in that** the end of the scraper blade, that is likely to come into contact with the surface to be cleaned, is provided with bristles.

26. A vacuum cleaner nozzle according to any preceding claim, **characterized in that** it includes at least one sealing bib (16a, 16b, 30a, 30b, 44a, 44b) situated at the front and/or rear of the nozzle (20, 60, 80, 100), and/or situated at the front and/or the rear of the suction or flow channel(s), depending on the displacement direction of the nozzle.

27. A nozzle according to claim 1 or claim 2, **characterized in that** the shutter means are controlled mechanically by the skids or wheels (14) on which the nozzle (20, 60, 80, 100) is displaced.

28. A nozzle according to claim 1 or claim 2, **characterized in that** the shutter means are controlled electrically and consist in flaps that are movable in translation and/or in rotation.

29. A nozzle according to any preceding claim, **characterized in that** it further presents a suction opening (11, 70) open towards the surface to be cleaned and connected in air-flow manner to a suction channel, said suction opening having no scraper blade.

30. A vacuum cleaner comprising in particular a motor unit suitable for generating a suction flow of air in ducts terminated by a nozzle (20, 60, 80, 100) that is open towards a surface to be cleaned, the vacuum cleaner being **characterized in that** said nozzle is in accordance with any one of claims 1 to 29.
